# EUROPÄISCHE PATENTSCHRIFT

(11) **EP 0 546 434 B1**
(45) Veröffentlichungstag und Bekanntmachung des Hinweises auf die Patenterteilung: **26.06.1996**
(21) Anmeldenummer: 92120538.1
(22) Anmeldetag: 02.12.1992
(51) Int. Cl.: A47L 15/42

(54) **Niveausteuerung für eine Geschirrspülmaschine**
Level regulation of a dishwasher
Réglage du niveau pour une machine à laver la vaisselle

(30) Priorität: 12.12.1991 DE 4140949
(43) Veröffentlichungstag der Anmeldung: 16.06.1993
(73) Patentinhaber: AEG Hausgeräte GmbH, D-90429 Nürnberg (DE)
(72) Erfinder: Kohles, Karlheinz, W-8500 Nürnberg 40 (DE)

(56) Entgegenhaltungen:
- EP-A- 0 248 339
- EP-A- 0 460 250
- DE-A- 2 646 383
- GB-A- 2 081 751

## Beschreibung

Die Erfindung betrifft eine Niveausteuerung gemäß dem Oberbegriff des ersten Anspruchs.

Eine bekannte Niveausteuerung dieser Art (EP 0 460 250 A1) weist einen Niveausensor mit einer Luftfallenkammer und einem pneumatischen Druckschalter auf. Die Luftfallenkammer erfaßt die Druckverhältnisse in einer Entleerungsleitung, die von einer unterhalb des Bodens eines Spülbehälters einer Geschirrspülmaschine angeordneten Ablaufwanne zu einer Entleerungspumpe führt. Die Entleerungsleitung mündet von unten in ein innerhalb der Ablaufwanne stehendes Siebrohr, das zwischen dem Boden der Ablaufwanne und dem mit einer entsprechenden zentralen Öffnung versehenen, die Ablaufwanne überdeckenden Sieb steht. Der Niveausensor erfaßt hierbei das Arbeitsniveau im senkrecht stehenden Siebteil. Die Messung des Arbeitsniveaus in diesem Siebteil führt jedoch bei einer Verstopfung desselben dazu, daß zwar im Innenraum dieses Siebteils ein für das Ansprechen des Niveauschalters ausreichendes Niveau aufgebaut wird, jedoch sinkt das für die ordnungsgemäße Funktion der Umwälzpumpe erforderliche Arbeitsniveau dann unter das detektierte Arbeitsniveau innerhalb des senkrechten Siebes ab, weil die Umwälzpumpe an den dieses Siebrohr umgebenden Raum der Ablaufwanne angeschlossen ist. Es besteht dann die Gefahr, daß aufgrund dieser Fehlmessung die Umwälzpumpe Luft ansaugt und der angestrebte Reinigungserfolg nicht eintritt.

Es ist auch bei einer Geschirrspülmaschine bekannt (DE 26 46 383 A1), an den Druckstutzen einer für das Umwälzen der Spülflüssigkeit vorgesehenen Umwälzpumpe einen Druckschalter anzusetzen, der einen Druckabfall in der Druckleitung registriert, wenn die Umwälzpumpe über ihren an eine Absaugöffnung in der Ablaufwanne angeschlossenen Ansaugstutzen Luft ansaugt. In diesem Falle wird mittels des Druckschalters ein Wasserzulaufventil geöffnet, über das bei laufender Umwälzpumpe so lange Frischwasser in den Spülbehälter und die Ablaufwanne eingelassen wird, bis die Luftansaugung unterbunden und damit der für den ordnungsgemäßen Betrieb erforderliche Sprühdruck im Verteilsystem für die Spülflüssigkeit erreicht ist. Die für den Betriebsbeginn erforderliche minimale Flüssigkeitsmenge wird hierbei durch einen separaten Niveauschalter gesteuert, der ebenfalls auf das Wasserzulaufventil einwirkt und bei Erreichen des minimalen Flüssigkeitsniveaus die Stromzufuhr zu diesem Magnetventil unterbricht und den Wasserzulauf stoppt. Außerdem ist noch ein weiterer Niveauschalter in den Steuerstromkreis des Wasserzulaufventils gelegt, der den Stromkreis für das Magnetventil unterbricht und eine Entleerungspumpe einschaltet, wenn ein Maximalniveau erreicht wird.

Der Erfindung liegt die Aufgabe zugrunde, bei einer Niveausteuerung gemäß dem Oberbegriff des ersten Anspruchs Maßnahmen zu treffen, durch die eine für den ordnungsgemäßen Betrieb der Umwälzpumpe erforderliche minimale Spülflüssigkeitsmenge gesteuert wird.

Die Lösung dieser Aufgabe erfolgt gemäß der Erfindung durch die kennzeichnenden Merkmale des ersten Anspruchs.

Bei einer Ausgestaltung einer Niveausteuerung gemäß der Erfindung ist der Niveausensor so angeordnet, daß er das Arbeitsniveau im Zwischenraum zwischen der Siebanordnung und dem Mantel der Ablaufwanne erfaßt, wobei die Umwälzpumpe die umzuwälzende Flüssigkeit aus diesem Zwischenraum absaugt. Der Niveausensor signalisiert demnach dann ein Einschaltsignal an das Wasserzulaufventil, wenn das für die ordnungsgemäße Funktion der Umwälzpumpe erforderliche Arbeitsniveau in diesem Zwischenraum unterschritten wird. In der Ablaufwanne braucht somit lediglich ein Arbeitsniveau festgelegt zu werden, bei dem die Umwälzpumpe ohne Luftansaugen arbeitet.

Die Obergrenze des Arbeitsniveaus soll dabei unterhalb eines flachtrichterförmig nach innen abfallenden und die Ablaufwanne überdeckenden Siebes liegen, um zu vermeiden, daß über das Sieb zur zentral nach unten und zu einem Anschlußstutzen für eine Entleerungspumpe führenden Siebkombination gespülte Schmutzpartikel nicht an der feinen Lochung des Siebes infolge Hindurchsaugens zerkleinert werden. Nachdem der Querschnitt der Ablaufwanne relativ gering ist, kann die Arbeitstoleranz bzw. das Schaltspiel des hierfür verwendeten Niveausensors zwischen den vorstehend genannten Grenzen liegen, ohne daß sich dadurch eine beachtliche Füllmengendifferenz der Spülflüssigkeit ergibt. Bei dieser Ausgestaltung wird somit nur dann Frischwasser nachgefüllt, wenn durch Störgrößen das vorbestimmte Arbeitsniveau unterschritten wird. Die Wasserfüllmenge wird somit selbsttätig in Abhängigkeit von der Geschirrfüllmenge, deren Benetzung und Rückhaltevermögen von Spülflüssigkeit, von Fördermengenänderungen, wie sie durch wahlweises Betreiben eines oder mehrerer Sprüharme im Spülbehälter eintreten kann, oder auch von Toleranzen bzw. Veränderungen der Rohrkennlinie im Flüssigkeitsfördersystem angepaßt. Die Störgrößeneinflüsse werden demnach auf einfache Weise kompensiert. Dabei kann der Niveausensor zum Abtasten des Arbeitsniveaus gleichzeitig für die Steuerung einer minimalen Wasserfüllmenge herangezogen werden. Auch kann die Umwälzpumpe bereits zu Beginn der Wasserzuführung eingeschaltet sein, sie kann jedoch zur Vermeidung eines Trockengehens zunächst solange abgeschaltet bleiben, bis das Arbeitsniveau erreicht ist. Sobald die Umwälzpumpe dann eingeschaltet wird, sinkt der Flüssigkeitsstand unter das vorbestimmte Arbeitsniveau, so daß selbsttätig das Wasserzulaufventil solange geöffnet wird, bis das Arbeitsniveau erreicht ist. Auch im Verlauf des Betriebs auftretende Störgrößen, die zu einem Absinken des Arbeitsniveaus führen, werden durch erneuten Wasserzulauf ausgeglichen. Als Niveausensor kann dabei ein Druckschalter mit vorgeschalteter Luftfallenkammer vorgesehen werden, wobei diese Luftfallenkammer vorzugsweise im Innenraum der Ablaufwanne manuell zugänglich angeordnet ist und einen Zugriff zum Zwecke des Reinigens ermöglicht, was beispielsweise durch Öffnen oder Abnehmen der Luftfallenkammer zu bewerkstelligen sein kann.

Die Erfindung ist nachfolgend anhand der Prinzipskizze einer teilweise dargestellten Geschirrspülmaschine mit Niveausteuerung näher erläutert.

Ein für die Aufnahme von zu spülendem Gut mit nicht dargestellten Geschirrkörben und Sprüharmen ausgestatteter Spülbehälter 1 einer Geschirrspülmaschine weist in seinem nach unten abfallenden Boden 2 eine Öffnung auf, unter welcher eine Ablaufwanne 3 sitzt. Die Ablaufwanne 3 ist an ihrer Oberseite durch ein nach Art eines flachen Trichters ebenfalls nach innen abfallendes Feinsieb überdeckt, das eine zentrale Öffnung 5 aufweist. Im Bereich dieser zentralen Öffnung 5 führt vom Feinsieb 4 eine Siebanordnung 6 nach unten zum Boden der Ablaufwanne 3, wobei diese Siebanordnung beispielsweise aus einem Grobsieb, einem Feinsieb und einem Feinstsieb besteht. Der Innenraum dieser Siebanordnung ist über eine Entleerungsleitung 7 mit einer Entleerungspumpe 8 verbunden, durch welche am Ende eines Teilspülganges insbesondere verschmutzte oder verbrauchte Spülflüssigkeit abgepumpt wird. Im Bereich des Bodens 9 der Ablaufwanne 3 führt beispielsweise radial eine Ansaugleitung 10 aus dem Zwischenraum zwischen der Siebanordnung und dem Mantel der Ablaufwanne 3 zu einer Umwälzpumpe 11, von der ein Druckstutzen 12 über eine nicht dargestellte Rohrleitung zu wenigstens einer Sprüheinrichtung im Spülbehälter 1 führt. Der Ansaugleitung 10 ist innerhalb der Ablaufwanne 3 noch ein bei 13 angedeuteter Strömungsteiler vorgeschaltet, der sich ggf. über den gesamten Umfang der Ablaufwanne 3 erstrecken kann und eine Absaugöffnung 14 freiläßt. Der Strömungsteiler 13 dient dazu, die aus der Ablaufwanne 3 angesaugte flüssigkeitsmenge möglichst gleichmäßig den einzelnen Sektoren zu entziehen. Innerhalb der Ablaufwanne 3 ist auch eine Luftfallenkammer 15 vorgesehen, die nach unten hin offen ist und zumindest kurz oberhalb des Bodens 9 endet. Im oberen Bereich der Luftfallenkammer 12 führt aus der Luftfallenkammer 15 eine Verbindungsleitung 16 zu einem Druckschalter 17, dessen Schalteinrichtung den Steuerstromkreis für die Magnetspule 18 eines als Elektromagnetventil ausgebildeten Wasserzulaufventils 19 beherrscht. Das Wasserzulaufventil liegt in einer Frischwasserleitung 20, die nach dem Wasserzulaufventil in den Spülbehälter 1 oder auch in die Ablaufwanne 3 bzw. andere damit in Strömungsverbindung stehende Leitungsteile einmündet. Die Luftfallenkammer 15 bildet mit dem Druckschalter 17 einen Niveausensor, für den selbstverständlich auch andere gleichwirkende Bauelemente verwendet werden können, beispielsweise elektrische Kontaktstrecken oder optische Füllstandssensoren mit zugeordneter Schalteinrichtung.

Zu Beginn eines programmgesteuerten, mit Spülflüssigkeit zu betreibenden Arbeitsganges der Geschirrspülmaschine signalisiert der Niveausensor 15, 17 mangels eines ausreichenden Flüssigkeitsniveaus in der Ablaufwanne 3 den Bedarf an Frischwasser und schaltet daher über die Magnetspule 18 das Wasserzulaufventil 19 in den Öffnungszustand, so daß Frischwasser in den Spülbehälter 1 und damit in die Ablaufwanne 3 einläuft. Der Wasserzulauf muß dabei zumindest solange aufrecht erhalten werden, bis ein minimales Arbeitsniveau erreicht ist, das bei 21 angedeutet ist. Dieses minimale Arbeitsniveau ist so festgelegt, daß die Umwälzpumpe 11 keine Luft ansaugt. Aufgrund der Schalthysterese des Niveausensors 15,17 kann jedoch bis zum Abschalten des Wasserzulaufventils das Niveau noch weiter steigen und bis knapp unter den unteren Rand des Feinsiebes 4 im Bereich der zentralen Öffnung 5 ansteigen, wie es bei 22 angedeutet ist. Bei diesem maximalen Niveau 22 besteht noch nicht die Gefahr, daß die in der Ablaufwanne von der Umwälzpumpe 10 angesaugte Spülflüssigkeit Schmutzpartikel durch das Feinsiebs 4 hindurchzieht und an der feinen Lochung zerkleinert. Der Abstand zwischen dem minimalen Arbeitsniveau 21 und dem maximalen Arbeitsniveau 22 entspricht dabei der Schalthysterese des Niveausensors 15,17. Wenn dann im sonst programmgesteuerten Betrieb durch Verschmutzung oder andere Störgrößen, beispielsweise eine mit der Öffnung nach oben gekippte Tasse, der Rückfluß von Spülflüssigkeit soweit vermindert wird, daß der Flüssigkeitspegel in der Ablaufwanne 3 das minimale Arbeitsniveau 21 unterschreitet, dann schaltet der Niveausensor 15, 17 das Wasserzulaufventil 19 wieder in Öffnungsstellung, bis das obere Arbeitsniveau wieder erreicht ist. Die Differenz zwischen den beiden Arbeitsniveaus kann dabei relativ groß sein, weil die dazwischenliegende Wassermenge aufgrund der relativ kleinen Abmessungen der Ablaufwanne entsprechend klein ist und im Vergleich zur Gesamt-Flüssigkeitsmenge für einen Spülgang annähernd zu vernachlässigen ist. Dafür kann jedoch ein weniger präziser und dafür einfacherer Niveausensor 15,17 zur Anwendung gelangen. Der Niveausensor kann mit normalen, handelsüblichen Toleranzen für Druckwächterschalter behaftet sein. Es wird somit der Flüssigkeitsstand in der Ablaufwanne innerhalb der Schalttoleranzen konstant gehalten, wobei das minimale Arbeitsniveau oberhalb des höchsten Abschnitts der Absaugöffnung für die Umwälzpumpe liegen muß.

## Patentansprüche

1. Niveausteuerung für den Flüssigkeitsstand in einer Geschirrspülmaschine mit einer unter dem Boden (9) eines Spülbehälters (1) angeordneten Ablaufwanne (3), welche ein die Ablaufwanne (3) an der Oberseite überdeckendes oberes Sieb (4) mit einer zentralen Öffnung (5) und wenigstens ein nach unten zum Boden (9) führendes Sieb (6) aufweist, dessen Innenraum an eine vom Boden (9) wegführende Entleerungsleitung (7) angeschlossen ist, mit einer im Bereich des Bodens (9) der Ablaufwanne (3) über eine Absaugöffnung (14) an den Zwischenraum zwischen der Siebanordnung (4,6) und dem Mantel der Ablaufwanne (3) angeschlossenen programmgesteuerten Umwälzpumpe (11) für die Spülflüssigkeit, und mit einem Niveausensor (15,17), der den Steuerkreis eines Wasserzulaufventils (19) beherrscht, wobei das Wasserzulaufventil (19) geöffnet wird, solange und sobald der Flüssigkeitspegel ein vorbestimmtes Arbeitsnivau (21) unterschreitet, dadurch gekennzeichnet, daß der Niveausensor (15,17) das Arbeitsniveau (21) im Zwischenraum zwischen der Siebanordnung (4,6) und dem Mantel der Ablaufwanne (3) erfaßt.

2. Niveausteuerung nach Anspruch 1, dadurch gekennzeichnet, daß im Zwischenraum zwischen der Siebanordnung (4,6) und dem Mantel der Ablaufwanne eine Luftfallenkammer (15) angeordnet ist, die unterhalb des minimalen, oberhalb der Absaugöffnung (14) und unterhalb des die Ablaufwanne (3) überdeckenden Siebes (4) liegenden Arbeitsniveaus (21) offen ist und an die ein Druckschalter (17) angeschlossen ist, der den Steuerkreis des Wasserzulaufventils (19) beherrscht.

3. Niveausteuerung nach Anspruch 2, dadurch gekennzeichnet, daß die Luftfallenkammer (5) vom Innenraum der Ablaufwanne (3) her manuell zugänglich, öffenbar oder abnehmbar angeordnet ist.

## Claims

1. Level control for the liquid level in a dishwasher, comprising a drainage trough (3) disposed under the bottom of a rinsing vessel (1), said trough having an upper filter (4), which overlaps the upper side of the drainage trough (3) and comprises a central aperture (5), and at least one filter (6) which leads down to the bottom (9) and whose interior is connected to a drainage pipe (7) leading away from the bottom (9), comprising a programme-controlled circulation pump (11) for the rinsing fluid connected via a suction aperture (14) to the gap between the filter device (4, 6) and the surface of the drainage trough (3) in the region of the bottom (9) of the drainage trough (3), and comprising a level sensor (15, 17), which controls the operating circuit of a water supply valve (19), wherein the water supply valve (19) is open for as long as and as soon as the liquid level is below a predetermined operating level (21), characterised in that the level sensor (15, 17) detects the operating level (21) in the gap between the filter device (4, 6) and the surface of the drainage trough (3).

2. Level control according to claim 1, characterised in that, in the gap between the filter device (4, 6) and the surface of the drainage trough, an air trap chamber (15) is provided, which is open below the minimum operating level (21) above the suction aperture (14) and below the filter (4) overlapping the drainage trough (3), and to which is connected a pressure switch (17), which controls the operating circuit of the water supply valve (19).

3. Level control according to claim 2, characterised in that the air trap chamber (5) is accessible manually from the interior of the drainage trough (3) and can be opened or removed.

## Revendications

1. Commande de niveau pour le niveau de liquide dans une machine à laver la vaisselle comprenant un bac d'évacuation (3) disposé en dessous du fond (9) d'une cuve de lavage (1), bac qui présente un tamis (4) supérieur recouvrant la face supérieure du bac d'évacuation (3) et comprenant une ouverture centrale (5) et au moins un tamis (6) allant vers le bas en direction du fond (9), dont l'espace interne est raccordé à une conduite de vidange (7) s'éloignant du fond (9), machine comprenant une pompe de circulation (11) programmable, qui est raccordée, dans la zone du fond (9) du bac d'évacuation (3), par l'intermédiaire d'une ouverture d'aspiration (14), à l'espace entre le dispositif de tamis (4, 6) et l'enveloppe du bac d'évacuation (3), cette pompe étant destinée au liquide de lavage et une sonde de niveau (15, 17) qui maîtrise le circuit de commande d'une vanne d'arrivée d'eau (19), la vanne d'arrivée d'eau (19) étant ouverte aussi longtemps et dès que le niveau de liquide est en dessous d'un niveau de travail (21) prédéterminé, caractérisée en ce que la sonde de niveau (15, 17) relève le niveau de travail (21) dans l'espace entre le dispositif de tamis (4, 6) et l'enveloppe du bac d'évacuation (3).

2. Commande de niveau selon la revendication 1, caractérisée en ce que, dans l'espace entre le dispositif de tamis (4, 6) et l'enveloppe du bac d'évacuation, est disposée une chambre de chute d'air (15) qui est ouverte en dessous du niveau de travail (21) minimal, qui se trouve au-dessus de l'ouverture d'aspiration (14) et en dessous du tamis (4) recouvrant le bac d'évacuation (3), et qui est raccordée à un interrupteur manométrique (17) qui régule le circuit de commande de la vanne d'arrivée d'eau (19).

3. Commande de niveau selon la revendication 2, caractérisée en ce que la chambre de chute d'air (15) est accessible manuellement depuis l'intérieur du bac d'évacuation (3), est disposée de manière amovible et est prévue pour être ouverte.
